# EUROPÄISCHE PATENTSCHRIFT

(11) **EP 1 759 063 B1**
(45) Veröffentlichungstag und Bekanntmachung des Hinweises auf die Patenterteilung: **07.05.2008**
(21) Anmeldenummer: 05707788.5
(22) Anmeldetag: 17.01.2005
(51) Int. Cl.: E01B 29/02

(54) **TRANSPORTFAHRZEUG ZUM TRANSPORT UND ABLADEN VON LANGSCHIENEN**
TRANSPORT VEHICLE FOR TRANSPORTING AND UNLOADING LONG RAILS
VEHICULE DE TRANSPORT ET DE DECHARGEMENT DE RAILS DE GRANDE LONGUEUR

(30) Priorität: 30.03.2004 AT 5622004
(43) Veröffentlichungstag der Anmeldung: 07.03.2007
(73) Patentinhaber: Franz Plasser Bahnbaumaschinen-Industriegesellschaft m.b.H., 1010 Wien (AT)
(72) Erfinder: THEURER, Josef, A-1010 Wien (AT); BRUNNINGER, Manfred, A-4203 Altenberg (AT)
(86) Internationale Anmeldenummer: PCT/EP2005/050166
(87) Internationale Veröffentlichungsnummer: WO 2005/095715

(56) Entgegenhaltungen:
- EP-A- 0 276 646
- EP-A- 0 505 240
- EP-A- 0 886 007
- US-A- 5 431 108

## Beschreibung

Die Erfindung betrifft ein Transportfahrzeug, bestehend aus einem auf Schienenfahrwerken abgestützten Fahrzeugrahmen, an dem durch Antriebe um eine in Fahrzeuglängsrichtung verlaufende Achse verschwenkbare, zur Verbindung mit Weichen ausgebildete Ladeplattformen vorgesehen sind, gemäß dem Oberbegriff des Anspruchs 1.

Ein Transportfahrzeug zum Weichentransport vom Herstellerwerk direkt zur Baustelle ist bereits durch US 5 431 108 bekannt. Die Ladeplattformen können verschwenkt werden, um die sehr breiten Weichen in gekippter Lage ohne Verletzung des Lichtraumprofiles transportieren zu können. An der Gleisbaustelle wird die Weiche in eine horizontale Lage gebracht und von Portalkränen, die beispielsweise aus EP 0 505 240 bekannt sind, in ihre endgültige Lage transportiert und auf die Schotterbettung abgelegt.

Es sind - durch US 5 520 497, US 5 961 271 und EP 0 886 007 auch Schienenladezüge bekannt, mit denen eine Vielzahl von etwa 60 bis 120 Meter lange Schienen transportiert werden. Ein derartiger Transport ist aufgrund der hohen Masse und der großen Spannungen im Gleisbogen problematisch. Auch das Abladen vom Transportwagen auf die Schwellen ist schwierig, da die Langschiene sehr leicht zum Kippen neigt.

Die Aufgabe der vorliegenden Erfindung liegt nun in der Schaffung eines Transportfahrzeuges der gattungsgemäßen Art, das mit lediglich minimalem Mehraufwand vielseitiger einsetzbar ist.

Erfindungsgemäß wird diese Aufgabe mit einem Transportfahrzeug der eingangs genannten Art durch die im unabhängigen Anspruch 1 angeführten Merkmale gelöst.

Auf diese Weise können die für schwere Lasten gebauten Fahrzeuge mit lediglich minimalen Umrüstarbeiten wahlweise zum Transport von Weichen oder Langschienen verwendet werden. In Verbindung mit dieser vorteilhaften Transportkombination können auch für die Ablage der Weiche auf der Schotterbettung erforderliche Portalkräne zum Abladen der Langschienen eingesetzt werden.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
Fig. 1 bis 3 verschieden Ansichten eines zum Transport von Weichen bekanntes Transportfahrzeug,
Fig. 4 bis 8 verschiedene Ansichten des für den Transport von Langschienen adaptierten Transportfahrzeuges.

Ein in den Fig. 1 bis 8 dargestelltes Transportfahrzeug 1 besteht aus einem balkenförmigen, sich in einer Fahrzeuglängsrichtung 2 erstreckenden Fahrzeugrahmen 3, der sich jeweils endseitig über Schienenfahrwerke 4 auf einem Gleis 5 abstützt. Für die Energieversorgung von Antrieben 6 ist ein Motor 7 vorgesehen.

Wie in den Fig. 1 und 2 ersichtlich, sind für den Transport einer - lediglich strichpunktiert angedeuteten - Weiche 8 auf jedem Transportfahrzeug 1 vier Ladeplattformen 9 vorgesehen, die durch die Antriebe 6 um eine in Fahrzeuglängsrichtung 2 verlaufende Achse 10 verschwenkbar sind. Jede Ladeplattform 9 ist durch zwei Halterungen 11 mit dem Fahrzeugrahmen 3 verbunden und weist Befestigungsbalken 12 zur Fixierung der Weiche 8 auf.

Wie in Fig. 2 ersichtlich, wird die mit der Weiche 8 verbundene Ladeplattform 9 für den Transport vom Herstellerwerk zu Gleisbaustelle unter Beaufschlagung der Antriebe 6 hochgeschwenkt, so dass die Weiche 8 trotz der sehr langen Schwellen noch innerhalb eines Lichtraumprofiles transportierbar ist.

Zum Transport von etwa 60 bis 120 Meter langen Langschienen 13 werden wenigstens zwei Transportfahrzeuge 1 miteinander gekuppelt, wobei die Ladeplattformen 9 sowie die Antriebe 6 von den Halterungen 11 gelöst und entfernt sind. Anstelle der Ladeplattformen 9 wird eine sich vorzugsweise über die gesamte Länge des Fahrzeugrahmens 3 erstreckende Schienenhaltevorrichtung 14 mit den Halterungen 11 verbunden (s. Fig. 5 und 6). In dieser befinden sich übereinander angeordnete Reihen von Langschienen 13, die durch nicht näher dargestellte Fixiereinrichtungen gegen ein seitliches Verschieben innerhalb der Schienenhaltevorrichtung 14 sicherbar sind. Die Schienenhaltevorrichtung 14 ist als im Querschnitt U-förmiger Trog 15 mit in Fahrzeugquerrichtung einander gegenüberliegenden Seitenflächen 16 ausgebildet.

Mit dieser Adaptierung können die Langschienen 13 problemlos durch zwei miteinander gekuppelte Transportfahrzeuge 1 gemeinsam transportiert werden. Ein im Bereich einer Kupplung 17 (Fig. 6) positionierter Übergangsbereich, in dem sich keine Schienenhaltevorrichtung 14 befindet, wird von den Langschienen 13 überbrückt.

Die Seitenflächen 16 der Schienenhaltevorrichtung 14 weisen in vorteilhafter Weise auch Auflager 22 zur Abstützung eines mit einem Motor 24 und einer Hydraulikanlage 25 ausgestatteten Portalkranes 18 auf, der beispielsweise durch US 4 784 063 bekannt ist. Dadurch können mit dem Transport der Langschienen 13 gleichzeitig auch die beiden Portalkräne 18 zur Baustelle transportiert werden.

Der mit Greiforganen 19 ausgestattete Portalkran 18 weist höhen- und querverstellbare, gleisunabhängige Fahrwerke 20 auf und kann sowohl zum Abladen der Langschienen 13 als auch einer Weiche 8 verwendet werden. Zwei Langschienen 13 werden durch die Greiforgane 19 zweier - je auf einem Transportfahrzeug 1 positionierter - Portalkräne 18 gleichzeitig erfasst und durch Absenken der Fahrwerke 20 auf eine Schotterbettung 23 von den beiden Transportfahrzeugen 1 abgehoben. Mit Hilfe eines den Fahrwerken 20 zugeordneten Antriebes 21 können die beiden Langschienen 13 problemlos mitsamt den Portalkränen 18 in Fahrzeuglängsrichtung in eine an das Gleis 5 anschließende Baustelle verfahren werden, in der die Langschienen 13 durch Absenken der Greiforgane 19 auf Schwellen bzw. die Schotterbettung 23 abgelegt werden.

Durch eine entsprechende Querverschiebung der Raupenfahrwerke 20 wäre aber auch wahlweise eine Schienenablage seitlich neben den beiden Transportfahrzeugen 1 möglich. In einer weiteren Abladevariante könnten die Langschienen 13 in einem ersten Schritt durch die beiden Portalkräne 18 von den Transportfahrzeugen 1 abgehoben und diese in einem zweiten Schritt so weit auf dem Gleis 5 verfahren werden, bis die beiden Langschienen 13 durch die - örtlich unverändert auf der Schotterbettung 23 ruhenden - Portalkräne 18 ungehindert auf das Gleis 4 abgelegt werden können. Auch besonders lange Langschienen 13 sind insofern problemlos zu transportieren, als in diesem Fall beispielsweise drei miteinander gekuppelte Transportfahrzeuge 1 mit drei Portalkränen 18 einsetzbar sind.

In einer in Fig. 7 und 8 dargestellten Variante sind rungenartige Schienenhaltevorrichtung 14 durch Halterungen 26 direkt mit der Ladeplattform 9 des Transportfahrzeuges 1 verbunden. Wie mit strichlierten Linien in Fig. 8 angedeutet, könnten die Halterungen 26 zur Fixierung der Schienenhaltevorrichtungen 14 auch zwischen den Ladeplattformen 9 direkt am Fahrzeugrahmen 3 befestigt sein. Zum Abziehen der Langschienen 13 ist eine durch den Motor 7 mit Energie versorgbare Seilwinde 27 vorgesehen (s. Fig. 8). Mit dieser kann eine Langschiene 13 in Fahrzeuglängsrichtung 2 über eine am Fahrzeugende angeordnete, nicht näher dargestellte Rutsche auf das Gleis 5 abgeladen werden.

## Patentansprüche

1. Transportfahrzeug (1), bestehend aus einem auf Schienenfahrwerken (4) abgestützten Fahrzeugrahmen (3), an dem durch Antriebe (6) um eine in Fahrzeuglängsrichtung (2) verlaufende Achse (10) verschwenkbare, zur Verbindung mit Weichen (8) ausgebildete Ladeplattformen (9) vorgesehen sind, **dadurch gekennzeichnet, dass**
a) wenigstens zwei Transportfahrzeuge (1) zum gemeinsamen Transport von Langschienen (13) miteinander gekuppelt sind, wobei
b) an jedem Transportfahrzeug (1) Halterungen (11, 26) zur wahlweisen Befestigung von zur Lagerung der Langschienen (13) ausgebildeten Schienenhaltevorrichtungen (14) vorgesehen sind.

2. Fahrzeug nach Anspruch 1, **dadurch gekennzeichnet, dass** die zur Verbindung mit den Schienenhaltevorrichtungen (14) vorgesehenen Halterungen (26) an den Ladeplattformen (9) befestigt sind.

3. Fahrzeug nach Anspruch 1, **dadurch gekennzeichnet, dass** die zür Verbindung mit den Schienenhaltevorrichtungen (14) vorgesehenen Halterungen (11, 26) am Fahrzeugrahmen (3) befestigt sind.

4. Fahrzeug nach Anspruch 1 oder 3, **dadurch gekennzeichnet, dass** die mit dem Fahrzeugrahmen (3) verbundene Halterung (11) wahlweise zur Anlenkung einer Schienenhaltevorrichtung (14) oder einer Ladeplattform (9) vorgesehen ist.

5. Fahrzeug nach einem der Ansprüche 1 bis 4, **dadurch gekennzeichnet, dass** die Schienenhaltevorrichtung (14) als in Fahrzeuglängsrichtung (2) verlaufender, im Querschnitt U-förmiger Trog (15) mit zwei in einer Fahrzeugquerrichtung einander gegenüberliegenden Seitenflächen (16) ausgebildet ist.

6. Fahrzeug nach einem der Ansprüche 1 bis 5, **dadurch gekennzeichnet, dass** die Schienenhaltevorrichtung (14) in Fahrzeuglängsrichtung (2) hintereinander angeordnete, in Fahrzeugquerrichtung einander gegenüberliegende Auflager (22) zur Abstützung eines durch Fahrwerke (20) schienenunabhängig verfahrbaren Portalkranes (18) aufweist.

7. Fahrzeug nach Anspruch 1, **dadurch gekennzeichnet, dass** eine durch einen Motor (7) mit Energie versorgbare Seilwinde (27) zum Abziehen der Langschienen (13) vorgesehenen ist.

## Claims

1. A transport vehicle (1) consisting of a wagon frame (3), supported on on-track undercarriages (4), on which are provided loading platforms (9) pivotable by means of drives (6) about an axis (10) extending in the longitudinal direction (2) of the vehicle, the loading platforms (9) being designed for connection to switches (8), **characterized in that**
a) at least two transport vehicles (1) are coupled to one another for jointly transporting long rails (13), wherein
b) mountings (11, 26) are provided on each transport vehicle (1) for optionally fastening rail holding devices (14) designed for supporting the long rails (13).

2. A vehicle according to claim 1, **characterized in that** the mountings (26) provided for connection to the rail holding devices (14) are fastened to the loading platforms (9).

3. A vehicle according to claim 1, **characterized in that** the mountings (11, 26) provided for connection to the rail holding devices (14) are fastened to the wagon frame (3).

4. A vehicle according to claim 1 or 3, **characterized in that** the mounting (11) connected to the wagon frame (3) is provided for articulated connection of a rail holding device (14) or a loading platform (9), as desired.

5. A vehicle according to one of claims 1 to 4, **characterized in that** the rail holding device (14) is configured as a trough (15) extending in the longitudinal direction (2) of the vehicle and having a U-shaped cross-section and including two side surfaces (16) lying opposite one another in a transverse direction of the vehicle.

6. A vehicle according to one of claims 1 to 5, **characterized in that** the rail holding device (14) comprises supports (22), arranged following one another in the longitudinal direction (2) of the vehicle and lying opposite one another in the transverse direction of the vehicle, for support of a gantry crane (18) mobile by means of undercarriages (20) independently of the rails.

7. A vehicle according to claim 1, **characterized in that** a cable winch (27), designed to be supplied with energy by means of a motor (7), is provided for pulling off the long rails (13).

## Revendications

1. Véhicule de transport (1) composé d'un châssis de véhicule (3) en appui sur des mécanismes de roulement ferroviaires (4) sur lequel des plates-formes de chargement (9) pouvant pivoter par des entraînements (6) autour d'un axe (10) s'étendant dans la direction longitudinale du véhicule (2), réalisées pour la liaison à des aiguillages (8) sont prévues, **caractérisé en ce que**
a) au moins deux véhicules de transport (1) sont accouplés ensemble pour le transport commun de longs rails soudés (13),
b) des fixations (11, 26) étant prévues sur chaque véhicule de transport (1) pour la fixation au choix de dispositifs de retenue de rails (14) réalisés pour l'entreposage des longs rails soudés (13).

2. Véhicule selon la revendication 1, **caractérisé en ce que** les fixations (26) prévues pour la liaison aux dispositifs de retenue de rails (14) sont fixées aux plates-formes de chargement (9).

3. Véhicule selon la revendication 1, **caractérisé en ce que** les fixations (11, 26) prévues pour la liaison aux dispositifs de retenue de rails (14) sont fixées au châssis de véhicule (3).

4. Véhicule selon la revendication 1 ou 3, **caractérisé en ce que** la fixation (11) reliée au châssis de véhicule (3) est prévue au choix pour l'articulation d'un dispositif de retenue de rails (14) ou d'une plate-forme de chargement (9).

5. Véhicule selon l'une quelconque des revendications 1 à 4, **caractérisé en ce que** le dispositif de retenue de rails (14) est réalisé en tant que bac (15) en forme de U en coupe transversale, s'étendant dans la direction longitudinale du véhicule (2) avec deux surfaces latérales (16) se faisant face dans une direction transversale du véhicule.

6. Véhicule selon l'une quelconque des revendications 1 à 5, **caractérisé en ce que** le dispositif de retenue de rails (14) présente des supports (22) disposés les uns derrière les autres dans la direction longitudinale du véhicule (2), se faisant face dans la direction transversale du véhicule pour l'appui d'une grue portique (18) déplaçable indépendamment des rails par des mécanismes de roulement (20).

7. Véhicule selon la revendication 1, **caractérisé en ce qu'**un treuil à câble (27) pouvant être alimenté en énergie par un moteur (7) est prévu pour retirer les longs rails soudés (13).
